# FASCICULE DE BREVET EUROPEEN

(11) **EP 4 558 440 B1**
(45) Date de publication et mention de la délivrance du brevet: **18.03.2026**
(21) Numéro de dépôt: 23744212.4
(22) Date de dépôt: 21.06.2023
(51) Int. Cl.: B66F 9/075, B66F 9/06, B66F 11/04

(54) **ENGIN DE MANUTENTION DE CHARGE ET/OU DE PERSONNE**
MASCHINE ZUR HANDHABUNG EINER LAST UND/ODER EINER PERSON
MACHINE FOR HANDLING A LOAD AND/OR A PERSON

(30) Priorité: 22.07.2022 FR 2207543
(43) Date de publication de la demande: 28.05.2025
(73) Titulaire: MANITOU BF, 44150 Ancenis (FR)
(72) Inventeur: DEROUET, Guillaume, 44150 ANCENIS (FR)
(74) Mandataire: Ipsilon
(86) Numéro de dépôt international: PCT/FR2023/050927
(87) Numéro de publication internationale: WO 2024/018133

(56) Documents cités:
- US-A1- 2013 187 785
- US-A1- 2018 265 340
- US-A1- 2018 362 313

## Description

La présente invention concerne un engin de manutention de charge et/ou de personne.

Elle concerne en particulier un engin de manutention de charge et/ou de personne comprenant un châssis automoteur dit roulant équipé de roues avant et arrière pour son déplacement au sol, un système de manutention de charge et/ou de personne porté par ledit châssis, au moins un dispositif d'éclairage et une commande d'entraînement en déplacement du châssis automoteur positionnable à distance du châssis, le châssis automoteur, qui se développe longitudinalement depuis l'avant vers l'arrière du châssis, comprenant sur au moins l'un de ses flancs latéraux, pris par rapport à la direction avant /arrière du châssis, au moins un compartiment technique et un capot de fermeture dudit compartiment technique monté mobile entre une position ouverte et une position fermée.

Un engin de manutention de charge et/ou de personne équipé d'un compartiment technique et de dispositifs d'éclairage est connu comme l'illustrent les documents US 2018/265340 et US 2018/362313. Un tel dispositif d'éclairage peut équiper le panier d'une nacelle élévatrice comme illustré dans le document US 2013/187785. En raison de leurs coûts, la plage horaire d'utilisation de ces engins augmente et il est désormais fréquent d'utiliser de tels engins de manutention la nuit. La difficulté est, pour un opérateur, de commander en déplacement un tel engin la nuit, en particulier lorsque la commande de l'engin s'opère à partir d'une commande positionnée à distance du châssis de l'engin.

Le document US 2018/265340 A1 divulgue donc un engin de manutention selon le préambule de la revendication 1.

Un but de l'invention est de proposer un engin de manutention du type précité dont la conception permet une utilisation optimale de l'engin en particulier la nuit, ou lorsque les conditions climatiques réduisent la visibilité.

A cet effet, l'invention a pour objet un engin de manutention de charge et/ou de personne, ledit engin comprenant un châssis automoteur dit roulant équipé de roues avant et arrière pour son déplacement au sol, un système de manutention de charge et/ou de personne porté par ledit châssis, au moins un dispositif d'éclairage et une commande d'entraînement en déplacement du châssis automoteur positionnable à distance du châssis, le châssis automoteur qui se développe longitudinalement depuis l'avant vers l'arrière du châssis comprenant sur au moins l'un de ses flancs latéraux, pris par rapport à la direction avant /arrière du châssis, au moins un compartiment technique et un capot de fermeture dudit compartiment technique monté mobile entre une position ouverte et une position fermée, caractérisé en ce que le ou au moins l'un des dispositifs d'éclairage de l'engin est monté sur le capot de fermeture du ou d'au moins l'un des compartiments techniques, et en ce que ledit dispositif d'éclairage est configuré pour, en position fermée du capot, éclairer une partie de l'espace disposé en arrière des roues avant pris par rapport à la direction avant/arrière du châssis, et, en position ouverte, éclairer l'intérieur du compartiment technique.

La présence d'un dispositif d'éclairage sur le capot et sa conception permettent à la fois de faciliter la conduite à distance du châssis de l'engin et la maintenance dudit engin. La conception du dispositif d'éclairage permet en effet, en éclairant la partie en arrière des roues avant à l'état fermé du capot, d'aider au guidage des roues arrière en particulier quand un tel engin doit être amené sur une rampe de chargement équipant un véhicule de transport dudit engin. Cette conception du dispositif d'éclairage permet, à l'état ouvert du capot, d'intervenir sur des organes techniques, tels que des actionneurs, classiquement logés à l'intérieur du compartiment technique sans avoir à disposer d'un éclairage supplémentaire.

Selon un mode de réalisation de l'invention, le dispositif d'éclairage comprend un bandeau de diodes électroluminescentes.

Selon un mode de réalisation de l'invention, au moins une partie du dispositif d'éclairage est fixée par une patte audit capot.

Selon un mode de réalisation de l'invention, le capot de fermeture est, pour son montage mobile entre une position ouverte et une position fermée, un capot pivotant monté mobile à pivotement autour d'un axe dit longitudinal s'étendant suivant la direction avant/arrière du châssis.

Selon un mode de réalisation de l'invention, à l'état positionné à distance du châssis, la commande d'entraînement en déplacement du châssis automoteur présente au moins une configuration dans laquelle elle est montée sur le système de manutention de charge et/ou de personne porté par ledit châssis.

Selon un mode de réalisation de l'invention, le système de manutention de charge et/ou de personne porté par ledit châssis comprend au moins un bras de levage couplé à l'une de ses extrémités au châssis et portant, à son extrémité opposée, un panier à l'intérieur duquel un opérateur est apte à prendre place, et la commande d'entraînement en déplacement du châssis automoteur présente, à l'état positionné à distance du châssis, au moins une configuration dans laquelle elle est couplée audit panier.

Selon un mode de réalisation de l'invention, la commande d'entraînement en déplacement du châssis automoteur est une télécommande avec un rayon d'action par rapport au châssis au moins égal à deux mètres.

### Brève description des dessins

L'invention sera bien comprise à la lecture de la description suivante d'exemples de réalisation, en référence aux dessins annexés dans lesquels :
[Fig. 1] représente une vue en perspective ¾ avant d'un engin conforme à l'invention à l'état fermé du capot du compartiment technique ;
[Fig. 2] représente une vue en perspective prise de face d'un engin conforme à l'invention à l'état fermé du capot du compartiment technique ;
[Fig. 3] représente une vue schématique du capot et du dispositif d'éclairage associé à l'état fermé du capot ;
[Fig. 4] représente une vue en perspective ¾ avant d'un engin conforme à l'invention à l'état ouvert du capot du compartiment technique ;
[Fig. 5] représente une vue en perspective, prise de face, d'un engin conforme à l'invention, à l'état ouvert du capot du compartiment technique ;
[Fig. 6] représente une vue schématique du capot et du dispositif d'éclairage associé à l'état ouvert du capot.

Comme mentionné ci-dessus, l'invention a pour objet un engin 1 de manutention de charge et/ou de personne, qui peut être conforme à celui représenté par exemple à la figure 1.

Cet engin 1 de manutention de charge et/ou de personne peut permettre exclusivement la manutention de charge ou exclusivement la manutention de personne ou les deux, selon sa conception.

Cet engin 1 comprend un châssis 2 roulant avec une partie avant et une partie arrière. Les parties avant et arrière de ce châssis sont prises par rapport au sens d'avancement du châssis 2.

Dans les exemples représentés, ce châssis 2 est équipé de deux roues 3 avant disposées au niveau de la partie avant du châssis 2 et de deux roues 4 arrière disposées au niveau de la partie arrière du châssis 2.

Ce châssis 2 est équipé d'un groupe moteur d'entraînement en déplacement de l'engin par entraînement en rotation des roues de l'engin. Ce groupe moteur ne sera pas décrit, car il est bien connu à ceux versés dans cet art, et sa conception importe peu dans la présente invention.

L'engin 1 de manutention comprend encore un système 5 de manutention de charge et/ou de personne porté par le châssis 2.

Dans les exemples représentés, le système 5 de manutention de charge et/ou de personne porté par le châssis 2 comprend au moins un bras 51 de levage couplé à l'une de ses extrémités au châssis 2 et portant à son extrémité opposée un panier 52 à l'intérieur duquel un opérateur est apte à prendre place. La présence d'un panier permet la manutention de personne et éventuellement de charge. En variante, le panier peut être remplacé par un godet, des fourches de manutention ou tout autre accessoire n'autorisant qu'une manutention de charge.

Le bras 51 de levage est un bras pivotant monté à pivotement autour d'un axe dit horizontal, parallèle au plan d'appui au sol des roues de l'engin à l'état positionné de l'engin sur un sol plat horizontal.

Le bras 51 de levage est ainsi monté mobile à pivotement entre une position basse rapprochée du sol et une position haute écartée du sol.

Le châssis 2 se développe longitudinalement depuis l'avant vers l'arrière du châssis 2 et le bras 51 de levage s'étend le long de cet axe longitudinal.

Le groupe moteur décrit ci-dessus peut permettre l'actionnement d'une ou plusieurs pompes aidant au fonctionnement d'actionneurs, tels que des vérins, d'entraînement en déplacement du bras 51 de levage. À nouveau, un tel fonctionnement ne sera pas décrit, car il est bien connu à ceux versés dans cet art.

L'engin 1 comprend encore une commande 6 d'entraînement en déplacement du châssis 2 automoteur, positionnable à distance du châssis 2. Cette commande 6 peut prendre la forme d'un pupitre ou console de commande, comme dans l'exemple représenté.

Des organes de commande tels que des leviers, boutons, manettes ou autres équipent une telle commande 6 et permettent notamment, la commande d'entraînement en déplacement au sol du châssis 2 par entraînement en rotation des roues.

Cette commande 6, qui permet une commande de déplacement du châssis 2 à distance du châssis 2, peut être positionnable dans le panier 52.

En effet, à l'état positionné à distance du châssis 2, la commande 6 d'entraînement en déplacement du châssis 2 automoteur peut présenter au moins une configuration dans laquelle elle est montée sur le système 5 de manutention de charge et/ou de personne porté par le châssis 2.

Ainsi, cette commande 6 d'entraînement en déplacement du châssis 2 automoteur peut présenter, à l'état positionné à distance du châssis 2, au moins une configuration dans laquelle elle est couplée au panier 52.

Cette commande 6 peut également être une télécommande actionnable par un opérateur au sol, comme illustré à la figure 2. Dans ce mode de réalisation, la commande 6 d'entraînement en déplacement du châssis automoteur peut être une télécommande avec un rayon d'action par rapport au châssis 2, de préférence au moins égal à deux mètres.

Le châssis 2 peut être équipé en sus d'une cabine de pilotage à l'intérieur de laquelle un opérateur peut prendre place.

Classiquement, le châssis 2 automoteur comprend, sur au moins l'un de ses flancs 7 latéraux ou côtés, c'est-à-dire la partie du châssis qui s'étend depuis la partie avant vers la partie arrière du châssis 2, au moins un compartiment 8 technique. Un compartiment 8 technique peut être prévu au niveau de chaque flanc 7, comme dans l'exemple représenté, ou au niveau d'un seul des flancs 7 latéraux de l'engin.

Ce compartiment 8 technique loge par exemple le groupe moteur, des pompes ou autres. L'intérieur du compartiment 8 technique est accessible par une ouverture latérale fermée par un capot 9.

Ce capot 9 de fermeture est, dans les exemples représentés, un capot pivotant monté mobile à pivotement autour d'un axe XX' dit longitudinal, s'étendant suivant la direction avant/arrière du châssis 2 entre une position ouverte et une position fermée.

Lors de son déplacement à pivotement pour le passage de la position fermée à la position ouverte, ce capot 9 de fermeture est déplacé à pivotement vers le haut. Un opérateur vient donc se positionner sous le capot 9 de fermeture pour pouvoir intervenir sur des éléments disposés dans le compartiment 8 technique.

L'engin 1 comprend encore un ou plusieurs dispositifs d'éclairage dont au moins un, représenté en 10 aux figures, est monté sur le capot 9 de fermeture du ou d'au moins l'un, de préférence, de chacun des compartiments 8 techniques.

Ce dispositif 10 d'éclairage est configuré pour, en position fermée du capot 9, éclairer une partie de l'espace 11 disposé en arrière des roues avant 3 pris par rapport à la direction avant/arrière du châssis 2 et, en position ouverte, éclairer l'intérieur du compartiment 8 technique.

Dans les exemples représentés, le dispositif 10 d'éclairage comprend un bandeau de diodes électroluminescentes. Au moins une partie du dispositif 10 d'éclairage est fixée par une patte 12 au capot 9, comme illustré de manière schématique aux figures 3 et 6.

En pratique, le fonctionnement d'un tel engin 1 est similaire à celui d'un engin de l'état de la technique. La présence d'un dispositif 10 d'éclairage au niveau du capot 9 de fermeture du ou de chaque compartiment 8 technique permet, à l'état positionné de la commande 6 d'entraînement en déplacement du châssis 2 à distance du châssis 2, de commander en déplacement l'engin 1 la nuit, en toute sécurité, notamment en vue d'un entraînement en déplacement de l'engin 1 sur une rampe inclinée.

La présence de ce dispositif 10 d'éclairage permet encore d'intervenir sur l'engin 1 en pleine nuit, au niveau du ou de l'un des compartiments 8 techniques, sans avoir besoin d'éclairage complémentaire pour visualiser l'intérieur dudit compartiment 8 technique.

## Revendications

1. Engin (1) de manutention de charge et/ou de personne, ledit engin (1) comprenant un châssis (2) automoteur dit roulant équipé de roues avant (3) et arrière (4) pour son déplacement au sol, un système (5) de manutention de charge et/ou de personne porté par ledit châssis (2), au moins un dispositif (10) d'éclairage et une commande (6) d'entraînement en déplacement du châssis (2) automoteur positionnable à distance du châssis (2), le châssis (2) automoteur qui se développe longitudinalement depuis l'avant vers l'arrière du châssis (2) comprenant sur au moins l'un de ses flancs (7) latéraux, pris par rapport à la direction avant /arrière du châssis (2), au moins un compartiment (8) technique et un capot (9) de fermeture dudit compartiment (8) technique monté mobile entre une position ouverte et une position fermée, **caractérisé en ce que** le ou au moins l'un des dispositifs (10) d'éclairage de l'engin (1) est monté sur le capot (9) de fermeture du ou d'au moins l'un des compartiments (8) techniques, et **en ce que** ledit dispositif (10) d'éclairage est configuré pour, en position fermée du capot (9), éclairer une partie de l'espace (11) disposé en arrière des roues avant (3) pris par rapport à la direction avant/arrière du châssis (2), et, en position ouverte, éclairer l'intérieur du compartiment (8) technique.

2. Engin (1) de manutention de charge et/ou de personne selon la revendication 1, **caractérisé en ce que** le dispositif (10) d'éclairage comprend un bandeau de diodes électroluminescentes.

3. Engin (1) de manutention de charge et/ou de personne selon l'une des revendications 1 ou 2, **caractérisé en ce qu'**au moins une partie du dispositif (10) d'éclairage est fixée par une patte (12) audit capot (9).

4. Engin (1) de manutention de charge et/ou de personne selon l'une des revendications 1 à 3, **caractérisé en ce que** le capot (9) de fermeture est, pour son montage mobile entre une position ouverte et une position fermée, un capot (9) pivotant monté mobile à pivotement autour d'un axe (XX') dit longitudinal s'étendant suivant la direction avant/arrière du châssis (2).

5. Engin (1) de manutention de charge et/ou de personne selon l'une des revendications 1 à 4, **caractérisé en ce que**, à l'état positionné à distance du châssis (2), la commande (6) d'entraînement en déplacement du châssis (2) automoteur présente au moins une configuration dans laquelle elle est montée sur le système (5) de manutention de charge et/ou de personne porté par ledit châssis (2).

6. Engin (1) de manutention de charge et/ou de personne selon l'une des revendications 1 à 5, **caractérisé en ce que** le système (5) de manutention de charge et/ou de personne porté par ledit châssis (2) comprend au moins un bras (51) de levage couplé à l'une de ses extrémités au châssis (2) et portant, à son extrémité opposée, un panier (52) à l'intérieur duquel un opérateur est apte à prendre place, et **en ce que** la commande (6) d'entraînement en déplacement du châssis (2) automoteur présente, à l'état positionné à distance du châssis (2), au moins une configuration dans laquelle elle est couplée audit panier (52).

7. Engin (1) de manutention de charge et/ou de personne selon l'une des revendications 1 à 6, **caractérisé en ce que** la commande (6) d'entraînement en déplacement du châssis (2) automoteur est une télécommande avec un rayon d'action par rapport au châssis (2) au moins égal à deux mètres.

## Patentansprüche

1. Maschine (1) zur Handhabung einer Last und/oder einer Person, die Maschine (1) umfassend ein selbstfahrendes bzw. rollendes Fahrgestell (2), das mit vorderen (3) und hinteren (4) Rädern zum Fahren am Boden ausgestattet ist, ein System (5) zur Handhabung einer Last und/oder einer Person, das von dem Fahrgestell (2) getragen wird, mindestens eine Beleuchtungseinrichtung (10) und eine Steuerung (6) des Fahrantriebs des selbstfahrenden Fahrgestells (2), die von dem Fahrgestell (2) beabstandet positionierbar ist, wobei das selbstfahrende Fahrgestell (2), das sich längs von der Vorderseite zur Rückseite des Fahrgestells (2) erstreckt, an mindestens einer seiner seitlichen Flanken (7), in Bezug auf die Vorn-Hinten-Richtung des Fahrgestells (2) betrachtet, mindestens ein Technikfach (8) und eine Abdeckung (9) zum Verschließen des Technikfachs (8), die zwischen einer geöffneten und einer geschlossenen Stellung beweglich montiert ist, umfasst, **dadurch gekennzeichnet, dass** die oder mindestens eine der Beleuchtungseinrichtungen (10) der Maschine (1) an der Abdeckung (9) zum Verschließen des oder mindestens eines der Technikfächer (8) montiert ist, und dass die Beleuchtungseinrichtung (10) dazu ausgebildet ist, in der geschlossenen Stellung der Abdeckung (9) einen Teil des Raums (11) zu beleuchten, der, in Bezug auf die Vorn-Hinten-Richtung des Fahrgestells (2) betrachtet, hinter den vorderen Rädern (3) angeordnet ist, und in der geöffneten Stellung den Innenraum des Technikraums (8) zu beleuchten.

2. Maschine (1) zur Handhabung einer Last und/oder einer Person nach Anspruch 1, **dadurch gekennzeichnet, dass** die Beleuchtungseinrichtung (10) einen Streifen aus Leuchtdioden umfasst.

3. Maschine (1) zur Handhabung einer Last und/oder einer Person nach einem der Ansprüche 1 oder 2, **dadurch gekennzeichnet, dass** mindestens ein Teil der Beleuchtungseinrichtung (10) durch eine Lasche (12) an der Abdeckung (9) befestigt ist.

4. Maschine (1) zur Handhabung einer Last und/oder einer Person nach einem der Ansprüche 1 bis 3, **dadurch gekennzeichnet, dass** die Abdeckung (9) zum Verschließen zu ihrer beweglichen Montage zwischen einer geöffneten Stellung und einer geschlossenen Stellung eine schwenkbare Abdeckung (9) ist, die schwenkbeweglich um eine sogenannte Längsachse (XX') montiert ist, die sich entlang der Vorn-Hinten-Richtung des Fahrgestells (2) erstreckt.

5. Maschine (1) zur Handhabung einer Last und/oder einer Person nach einem der Ansprüche 1 bis 4, **dadurch gekennzeichnet, dass** in dem vom Fahrgestell (2) beabstandet angeordneten Zustand die Steuerung (6) des Fahrantriebs des selbstfahrenden Fahrgestells (2) mindestens eine Konfiguration aufweist, in der sie an dem von dem Fahrgestell (2) getragenen System (5) zur Handhabung einer Last und/oder Person montiert ist.

6. Maschine (1) zur Handhabung einer Last und/oder einer Person nach einem der Ansprüche 1 bis 5, **dadurch gekennzeichnet, dass** das von dem Fahrgestell (2) getragene System (5) zur Handhabung einer Last und/oder einer Person mindestens einen Hubarm (51) umfasst, der an einem seiner Enden mit dem Fahrgestell (2) gekoppelt ist und an seinem entgegengesetzten Ende einen Korb (52) trägt, in dem eine Bedienperson Platz nehmen kann, und dass die Steuerung (6) des Fahrantriebs des selbstfahrenden Fahrgestells (2) in dem von dem Fahrgestell (2) beabstandet angeordneten Zustand mindestens eine Konfiguration aufweist, in der sie mit dem Korb (52) gekoppelt ist.

7. Maschine (1) zur Handhabung einer Last und/oder einer Person nach einem der Ansprüche 1 bis 6, **dadurch gekennzeichnet, dass** die Steuerung (6) des Fahrantriebs des selbstfahrenden Fahrgestells (2) eine Fernsteuerung mit einem Aktionsradius in Bezug auf das Fahrgestell (2) von mindestens zwei Metern ist.

## Claims

1. A machine (1) for handling a load and/or a person, said machine (1) comprising a so-called travelling automotive chassis (2) equipped with front (3) and rear (4) wheels for its travel on the ground, a system (5) for handling a load and/or a person carried by said chassis (2), at least one lighting device (10), and a controller (6) for driving the travel of the automotive chassis (2), which controller can be positioned remotely from the chassis (2), the automotive chassis (2), which extends longitudinally from the front to the rear of the chassis (2), comprising on at least one of its lateral flanks (7), taken in relation to the front/rear direction of the chassis (2), at least one technical compartment (8) and a cover (9) for closure of said technical compartment (8), which cover is fitted such as to be mobile between an open position and a closed position, **characterized in that** the or at least one of the devices (10) for lighting of the machine (1) is fitted on the cover (9) for closure of the or at least one of the technical compartments (8), and **in that** said lighting device (10) is configured, in the closed position of the cover (9), to light part of the space (11) positioned at the rear of the front wheels (3), taken in relation to the front/rear direction of the chassis (2), and, in the open position, to light the interior of the technical compartment (8).

2. The machine (1) for handling a load and/or a person as claimed in claim 1, **characterized in that** the lighting device (10) comprises a strip of light-emitting diodes.

3. The machine (1) for handling a load and/or a person as claimed in one of claims 1 or 2, **characterized in that** at least part of the lighting device (10) is secured on said cover (9) by a lug (12).

4. The machine (1) for handling a load and/or a person as claimed in one of claims 1 to 3, **characterized in that** the closure cover (9) is, in order to be fitted such as to be mobile between an open position and a closed position, a pivoting cover (9) which is fitted such as to be mobile in pivoting around a so-called longitudinal axis (XX') extending in the front/rear direction of the chassis (2).

5. The machine (1) for handling a load and/or a person as claimed in one of claims 1 to 4, **characterized in that**, in the state in which it is positioned remotely from the chassis (2), the controller (6) for driving the travel of the automotive chassis (2) has at least one configuration in which it is fitted on the system (5) for handling a load and/or a person carried by said chassis (2).

6. The machine (1) for handling a load and/or a person as claimed in one of claims 1 to 5, **characterized in that** the system (5) for handling a load and/or a person carried by said chassis (2) comprises at least one lifting arm (51) which is coupled at one of its ends to the chassis (2), and, at its opposite end, carries a basket (52) inside which an operator can take his place, and **in that**, in the state positioned remotely from the chassis (2), the controller (6) for driving the travel of the automotive chassis (2) has at least one configuration in which it is coupled to said basket (52).

7. The machine (1) for handling a load and/or a person as claimed in one of claims 1 to 6, **characterized in that** the controller (6) for driving the travel of the automotive chassis (2) is a remote control with a radius of action of at least two meters in relation to the chassis (2).
